# FASCICULE DE BREVET EUROPEEN

(11) **EP 1 070 474 B1**
(45) Date de publication et mention de la délivrance du brevet: **19.10.2005**
(21) Numéro de dépôt: 00420156.2
(22) Date de dépôt: 07.07.2000
(51) Int. Cl.: A47F 7/14

(54) **Procédé pour réaliser un support de présentation de documents et support de présentation pour de tels documents**
Verfahren zur Herstellung von einem Träger zur Präsentation von Dokumenten und Träger für solche Dokumente
Method for manufacturing a support for displaying documents and display support for such documents

(30) Priorité: 21.07.1999 FR 9909627
(43) Date de publication de la demande: 24.01.2001
(73) Titulaire: Torenco S.A.R.L., 26770 Taulignan (FR)
(72) Inventeur: Tourre, Raymond, 84100 Orange (FR)
(74) Mandataire: Thibault, Jean-Marc

(56) Documents cités:
- WO-A-98/54688
- DE-U- 9 213 390

## Description

La présente invention concerne le domaine technique du support ou de la présentation d'articles plats ou de documents à caractère plus ou moins flexible ou souple, tels que feuillets, feuilles, dépliants, brochures, livrets, imprimés, etc.

Dans le domaine technique des supports ou présentoirs, il est connu de constituer un boîtier comprenant un fond à partir duquel s'élèvent à l'opposé l'une de l'autre, une façade et un dos reliés entre-eux par un côté gauche et un côté droit. Un tel boîtier présente un logement ouvert par le dessus pour permettre l'introduction, la réception et la prise des documents reposant par leur tranche, sur le fond.

Généralement, un tel boîtier se présente sous la forme d'une pièce monobloc en matière plastique. Ce boîtier est obtenu classiquement, par une technique d'injection mettant en oeuvre une série de moules adaptés chacun pour la fabrication d'un modèle déterminé de boîtier. Il doit être considéré que le coût de chaque moule est relativement élevé compte tenu de leur complexité en raison de la forme tridimensionnelle que présentent de tels boîtiers. Il s'ensuit que la fabrication d'une gamme de supports adaptés pour recevoir chacun un format déterminé de documents, conduit à un coût prohibitif.

Pour tenter de remédier aux inconvénients énoncés ci-dessus, la demande de brevet **WO 93/15964** a proposé de réaliser un support de présentation de documents, à partir d'un flan de matière plastique muni de lignes de moindre résistance ou de pliage, permettant de laisser subsister différentes parties constitutives qui, après pliage, permettent de constituer le boîtier. Un tel support possède un coût de fabrication réduit et offre l'avantage de posséder avant pliage, un encombrement limité permettant de réduire les frais de stockage et de transport. Toutefois, un tel support ne donne pas satisfaction en pratique, car lors du pliage des différentes parties constitutives, il peut se produire une rupture de ces parties le long des lignes de moindre résistance conduisant au rebus du support. De plus, un tel support présente une rigidité relative compte tenu du fait que les arêtes sont constituées par des lignes de moindre résistance. Aussi, en cours d'utilisation, un tel support peut être détérioré compte tenu des sollicitations auxquelles il est soumis.

De même, le document WO 98 54688 décrit un présentoir pour documents ou analogues comportant des côtés gauche et droit reposant sur le sol et entre lesquels sont montés au moins deux corps montés l'un derrière l'autre et délimitant chacun un logement ouvert par le dessus permettant la mise en place et la préhension de documents ou analogues. Chaque corps central présente au moins un fond destiné à servir d'appui pour les documents, une façade et un dos s'élevant à l'opposé l'un de l'autre à partir du fond et autorisant le positionnement côte à côte des documents. Chaque corps central est équipé de nervures destinées à coopérer avec des rainures complémentaires aménagées sur les côtés droit et gauche pour assurer l'assemblage du corps central avec les côtés droit et gauche.

L'analyse de l'art antérieur fait donc apparaître le besoin de pouvoir disposer d'une technique de fabrication de support de présentation de documents ou analogues, présentant un coût réduit et permettant d'obtenir des supports de présentation de bonne tenue mécanique.

Un autre objet de l'invention est d'offrir une technique de fabrication permettant la mise en oeuvre de moules de conception simple et peu coûteux.

Un objet encore de l'invention est de disposer d'une technique de fabrication permettant de limiter l'encombrement des supports pour leur stockage et/ou leur transport.

Un objet supplémentaire de l'invention est d'offrir une technique de fabrication permettant d'obtenir des supports multicouleurs.

Un objet encore de l'invention est de proposer une technique permettant d'obtenir des supports aptes à être assemblés entre-eux pour constituer un bloc présentant une série de logements pour les documents, disposés côte à côte ou les uns derrière les autres.

L'objet de l'invention vise donc à atteindre les différents objectifs ci-dessus en proposant un procédé pour réaliser un support de présentation de documents ou analogues, conforme à la revendication 1.
- à choisir en fonction du format des documents à présenter, au moins un corps dont le format correspond à celui des documents à présenter,
- et à assurer le montage sur ledit corps choisi, d'une plaque latérale gauche et d'une plaque latérale droite, par la coopération des moyens d'assemblage avec les moyens d'assemblage complémentaires.

Un autre objet du procédé selon l'invention est de réaliser une série de plaques latérales gauches identiques et une série de plaques latérales droites identiques, de manière à constituer, à l'aide de corps du premier et du deuxième formats, une gamme de supports de formats différents.

Un objet supplémentaire de l'invention est de proposer un support de présentation pour documents ou analogues, constitué à partir d'au moins trois pièces assemblées entre elles et conforme à la revendication 5.

Diverses autres caractéristiques ressortent de la description faite ci-dessous en référence aux dessins annexés qui montrent, à titre d'exemples non limitatifs, des formes de réalisation et de mise en oeuvre de l'objet de l'invention.
La **fig. 1** est une vue de face d'un premier exemple de réalisation d'un support de présentation conforme à l'invention.
La **fig. 2** est une vue en coupe-élévation prise sensiblement selon les lignes II-II de la **fig. 1.**
La **fig. 3** est une coupe transversale prise sensiblement selon les lignes III-III de la **fig. 1.**
La **fig. 4** est une vue en coupe de détail illustrée plus précisément à la **fig. 3.**
La **fig. 5** est une vue de face du corps principal seul, faisant partie du support illustré aux **fig. 1** à **3**.
Les **fig. 6** et **7** sont des vues, respectivement, des plaques latérales gauche et droite faisant partie du support illustré aux **fig. 1** à **3.**
La **fig. 8** est une vue d'une plaque latérale destinée à constituer une autre variante de réalisation d'un support de présentation conforme à l'invention.
La **fig. 9** est une vue de face d'une série de supports conformes à l'invention.

Tel que cela ressort des **fig. 1** à **7**, l'objet de l'invention concerne un support ou un présentoir **1** destiné à assurer le maintien en position stable, de documents **2** au sens général, tels qu'imprimés, feuilles, feuillets, livrets, brochures, dépliants ou analogues. Le support **1** comporte une plaque latérale gauche **3** et une plaque latérale droite **4** entre lesquelles un corps central **5** est monté. Le corps central **5** délimite un fond **6** destiné à servir d'appui pour la tranche inférieure des documents **2**, une façade **7** et un dos **8** s'élevant à l'opposé l'un de l'autre à partir du fond **6**. Le support **1** présente ainsi, entre les plaques latérales **3** et **4**, le fond **6**, la façade **7** et le dos **8**, un logement **9** au moins ouvert par le dessus, pour l'introduction, la réception et la prise des documents **2**.

Conformément à l'invention, les plaques latérales **3, 4** qui forment les côtés du support **1** en fermant latéralement le logement **9**, sont équipées chacune de moyens d'assemblage **11** placés de manière symétrique d'une plaque à l'autre pour permettre leur montage de part et d'autre du corps central **5** (**fig. 6, 7**). Les moyens d'assemblage **11** sont destinés à coopérer avec des moyens d'assemblage **12** complémentaires à ces moyens d'assemblage **11** et équipant le corps central **5** (**fig. 5**). Selon une variante préférée de réalisation illustrée sur les figures, les moyens d'assemblage **11, 12** sont du type à encliquetage. Tel que cela ressort plus précisément de la **fig. 4**, les moyens d'assemblage **11** sont constitués par une série de cavités **14** délimitées chacune, entre deux ailes **15** s'étendant à l'équerre par rapport au plan d'extension des plaques latérales **3, 4**. Dans l'exemple illustré, trois cavités **14** sont réparties sur la hauteur d'une plaque latérale **3, 4**, tandis qu'une cavité **14** est aménagée sur la largeur des plaques latérales **3, 4**. Bien entendu, les plaques latérales **3, 4** peuvent présenter différentes formes, telles que rectangulaire ou, comme illustré, pourvues d'une découpe en biais.

Les moyens d'assemblage **12** portés par le corps central **5** sont complémentaires des moyens d'assemblage **11** pour permettre par leur coopération, le montage des plaques latérales **3, 4** sur le corps central **5**. A cet effet, chaque côté latéral du corps central **5** est équipé des moyens d'assemblage **12** pour permettre le montage des plaques latérales gauche **3** et droite **4**. Dans l'exemple de réalisation illustré, les moyens d'assemblage **12** sont constitués par une série de languettes **20** destinées à s'engager chacune dans une cavité **14** (**fig. 4, 5**). L'introduction d'une languette **20** à l'intérieur d'une cavité **14** est obtenue par la déformation élastique des ailes **15** qui, après l'engagement d'une languette dans la cavité, interdit le retour ou le retrait en sens inverse de la languette. Il peut ainsi être obtenu un assemblage pratiquement irréversible entre les plaques latérales **3, 4** et le corps central **5**. Dans l'exemple illustré, il est à noter que les languettes **20** sont réalisées à partir d'une bordure continue **21** s'étendant sur une partie de chaque bord latéral du dos **8** et sur chaque bord latéral du fond **6**. Chaque languette **20** est délimitée en relation d'une rainure localisée **22** aménagée dans la bordure **21** et adaptée pour permettre l'engagement de l'extrémité **15a** d'une aile **15** formant butée pour la languette. Bien entendu, le nombre des languettes **20** est identique au nombre des cavités **14** et leur positionnement est adapté pour permettre une coopération entre une cavité **14** et une languette correspondante. Bien entendu, la position des languettes **20** et des cavités **14** peut être inversée entre le corps **5** et les plaques latérales **3, 4**.

Le support **1** selon l'invention offre l'avantage de pouvoir être fabriqué à partir d'au moins trois pièces assemblées entre elles, de préférence, après transport, de manière à limiter l'encombrement du support. Il est à noter que le corps central **5**, compte tenu de sa forme peu complexe, peut être réalisé par une technique d'injection à partir d'un moule relativement simple du type à translation. De même, les plaques latérales gauche **3** et droite **4** peuvent être fabriquées par injection à l'aide de moules simples et peu chers.

Selon une caractéristique avantageuse de l'invention, le support **1** décrit ci-dessus est réalisé à l'aide d'un corps central **5** présentant un premier format correspondant à un format déterminé pour les documents à présenter. Ainsi, la hauteur **H** et la largeur **L** du dos **8** sont adaptées pour recevoir un format déterminé de documents. Par exemple, pour des documents de format A4, le dos **8** peut présenter une hauteur **H** sensiblement de l'ordre de 274 mm et une largeur **L** de l'ordre de 236 mm. Selon une caractéristique avantageuse de l'invention, les plaques latérales gauche **3** et droite **4** sont adaptées pour recevoir un corps central **5** présentant au moins un deuxième et, par exemple, également un troisième formats correspondant à différents formats de documents. Par exemple, il peut être prévu de réaliser des corps **5** pour recevoir des documents de format A5 et format 1/3 de A4. Par exemple, un corps **5** devant recevoir des documents de format A5 présente une hauteur **H** de l'ordre de 204 mm et une largeur **L** de l'ordre de 176 mm, tandis qu'un corps **5** adapté pour recevoir des documents de format 1/3 de A4, possède une hauteur **H** et une largeur **L**, respectivement, de l'ordre de 176 mm et 116 mm. Il est à noter que la hauteur **h** correspondant à la zone d'implantation des moyens d'assemblage **12** sur les différents corps **5**, reste toujours la même pour les différents formats des corps **5** permettant le montage d'un même type de plaques latérales gauche **3** et droite **4**. En d'autres termes, les moyens d'assemblage **12** sont réalisés sur des corps **5** présentant des formats différents, sur une zone limitée sensiblement identique pour les divers corps **5**, de manière à pouvoir coopérer avec les moyens d'assemblage complémentaires **11** portés par les plaques latérales **3, 4**. Il doit être compris qu'à partir de plaques latérales gauches **3** identiques et de plaques latérales droites identiques **4**, il est possible de réaliser une gamme de supports **1** de formats différents en utilisant des corps **5** de différents formats ou tailles. Une telle méthode permet de diminuer le nombre des moules pour la réalisation d'une gamme complète de supports pour des formats différents de documents. En effet, à partir d'un format donné de plaques latérales gauches **3** et de plaques latérales droites **4**, il peut être réalisé une gamme de supports différents à l'aide de corps **5** de formats différents.

La **fig. 8** illustre une autre variante de réalisation de l'objet de l'invention dans laquelle chaque plaque latérale gauche **3'** et droite **4'** comporte une série de moyens d'assemblage **11** aménagés les uns derrière les autres, de manière à recevoir une série de corps **5** montés les uns derrière les autres pour délimiter ainsi, entre deux plaques latérales, une suite de logements en enfilade. Selon une forme préférée de réalisation, les plaques latérales **3', 4'** comportent une série de moyens d'assemblage aménagés les uns derrière les autres en forme de gradins, de manière à permettre d'obtenir un décalage progressif d'avant en arrière, pour favoriser la présentation et la préhension des documents. La **fig. 8** illustre uniquement une plaque latérale droite **4'**, mais il est clair que la constitution d'un support **1** nécessite la réalisation d'une plaque latérale gauche **3'** équipée de manière symétrique, des moyens d'assemblage **11**. De plus, dans cet exemple de réalisation, les corps **5** ne comportent pas directement de façade **7**, dans la mesure où la façade est constituée par le dos du corps central placé devant.

La **fig. 9** illustre une autre variante de réalisation selon l'invention, dans laquelle au moins l'une et, de préférence, les plaques latérales gauche **3** et droite **4**, sont équipées de part et d'autre de leur plan d'extension, de moyens d'assemblage **11**, de manière à constituer une plaque intermédiaire de liaison entre deux corps **5**, en vue de permettre la réalisation de logements de réception **9** sous forme d'une rangée. Il peut ainsi être constitué un présentoir formé d'une série de supports **1** accolés les uns aux autres par l'intermédiaire d'une plaque latérale de liaison équipée, sur chacune de ses faces, de moyens d'assemblage **11**.

Chaque support **1** est destiné à être soit accroché à un mur, soit posé sur un plan de pose. A cet effet, le corps central **5** comporte des moyens d'accrochage **25** à un mur. Ainsi, il peut être prévu que ces moyens d'accrochage **25** soient constitués par des lumières aménagées sur le dos du corps **5**, afin de permettre son accrochage à des éléments de fixation non représentés mais connus en soi. Dans l'exemple illustré, le support **1** est également conçu pour présenter un socle reposant sur un plan de pose. A cet effet, chaque plaque latérale **3, 4** peut comporter dans son prolongement et à l'arrière du dos **8**, une extension **26** constituant un socle (**fig. 2 - 3**), ou une conformation **27** formant un socle (**fig. 8**).

Il est à noter que dans l'exemple de réalisation illustré aux **fig. 1** à **7**, la façade **7** est constituée par une zone obtenue à partir du dos **8** qui laisse subsister une ouverture de mêmes dimensions. Bien entendu, la façade **7** peut être obtenue de manière différente et être constituée de diverses manières. Par exemple, la façade **7** peut se limiter à des bords tombés s'étendant à partir du fond **6** ou à partir des plaques latérales **3, 4**. Selon une caractéristique avantageuse de réalisation, la façade **7** peut être constituée sous la forme d'une pince susceptible d'appliquer une tension sur les documents insérés dans le logement de réception. Par exemple, il peut être prévu d'utiliser une pince telle que décrite dans le brevet **FR 2 754 993**. De préférence, cette pince est rapportée sur le corps central **5**, par exemple, sur le fond **6** et/ou sur le dos **8** par tous moyens appropriés, tels que des moyens de montage du type à encliquetage.

Le support **1** décrit ci-dessus peut être réalisé d'une manière simple en prévoyant de fabriquer par les techniques d'injection classiques, une série de plaques latérales gauches **3, 3'** identiques et une série de plaques latérales droites **4, 4'** identiques, ainsi que des corps **5** présentant au moins un et, de préférence, plusieurs formats correspondant chacun à un format de document à présenter. La fabrication des corps **5** est relativement simple, dans la mesure où elle ne nécessite pas la mise en oeuvre de moules complexes et onéreux. De même, les plaques latérales gauches **3, 3'** et droites **4, 4'** peuvent être fabriquées relativement facilement à l'aide de moules peu complexes. Le montage peut, ensuite, être réalisé de manière facile en fonction du format des documents à assembler. En effet, il est choisi un format de corps **5** correspondant au format des documents à présenter, de manière à permettre le montage sur ledit corps d'une plaque latérale gauche **3, 3'** et d'une plaque latérale droite **4, 4'** par la coopération des moyens d'assemblage **11** avec les moyens d'assemblage complémentaires **12**. Il est ainsi obtenu un support rigide par la coopération des moyens d'assemblage **11, 12** à caractère irréversible. Bien entendu, il pourrait être envisagé de mettre en oeuvre des moyens d'assemblage **11, 12** d'un type différent. Par exemple, il pourrait être prévu d'assurer le montage des plaques latérales gauches et droites sur le corps central par l'intermédiaire, par exemple, d'un joint de colle ou par l'intermédiaire d'organes de montage rapportés, et assurant une liaison entre les plaques latérales **3, 3', 4, 4'** et le corps central **5**.

L'invention n'est pas limitée aux exemples décrits et représentés, car diverses modifications peuvent y être apportées sans sortir de son cadre.

## Revendications

1. Procédé pour réaliser un support (**1**) de présentation de documents ou analogues (**2**), chaque support comportant un côté gauche et un côté droit entre lesquels est monté un corps central (**5**) pour délimiter un logement (**9**) ouvert par le dessus, de réception pour les documents, le corps central (**5**) présentant au moins un fond (**6**) destiné à servir d'appui pour les documents, une façade (**7**) et un dos (**8**) s'élevant à l'opposé l'un de l'autre à partir du fond, et des moyens d'assemblage (**12**) complémentaires à des moyens d'assemblage (**11**) équipant les côtes gauche et droit, **caractérisé en ce qu'**il consiste :
- à réaliser en tant que côté gauche, une plaque latérale gauche **(3, 3')** et, en tant que côté droit, une plaque latérale droite (**4, 4'**), équipées chacune des moyens d'assemblage (**11**) placés de manière symétrique d'une plaque à l'autre,
- à réaliser des corps (**5**) présentant au moins un premier et un deuxième formats correspondant chacun à un format différent pour les documents à présenter, chaque corps (**5**) comportant des moyens d'assemblage complémentaires (**12**) susceptibles de coopérer avec les moyens d'assemblage (**11**) des plaques latérales gauche et droite,
- à choisir en fonction du format des documents à présenter, au moins un corps (**5**) dont le format correspond à celui des documents à présenter,
- et à assurer le montage sur ledit corps choisi, d'une plaque latérale gauche (**3**) et d'une plaque latérale droite (**4**), par la coopération des moyens d'assemblage (**11**) avec les moyens d'assemblage complémentaires (**12**) pour fermer latéralement le logement (**9**) adapté au format des documents à présenter.

2. Procédé selon la revendication 1, **caractérisé en ce qu'**il consiste à réaliser une série de plaques latérales gauches (**3, 3'**) identiques et une série de plaques latérales droites (**4, 4'**) identiques, de manière à constituer, à l'aide de corps du premier et du deuxième formats, une gamme de supports de formats différents.

3. Procédé selon les revendications 1 et 2, **caractérisé en ce qu'**il consiste :
- à réaliser, sur les plaques latérales gauche (**3'**) et droite (**4'**), une série de moyens d'assemblage (**11**) aménagés les uns derrière les autres, de manière à recevoir une série de corps d'un même format,
- et à choisir une série de corps d'un même format en vue d'assurer leur montage entre une plaque latérale gauche (**3'**) et une plaque latérale droite (**4'**), en vue de constituer une suite de logements en enfilade.

4. Procédé selon l'une des revendications 1 à 3, **caractérisé en ce qu'**il consiste à équiper au moins l'une des plaques latérales (**3, 3', 4, 4'**), sur chacune de ses faces, de moyens d'assemblage (**11**), de manière à constituer une plaque intermédiaire de liaison entre deux corps, en vue de constituer une rangée de logements de réception pour les documents.

5. Support de présentation pour documents ou analogues comportant au moins :
- un côté gauche et un côté droit équipé chacun de moyens d'assemblage (**11**),
- et un corps central (**5**) monté entre le côté gauche et le côté droit pour délimiter un logement (**9**) ouvert par le dessus, de réception pour les documents, le corps central (**5**) présentant au moins un fond (**6**) destiné à servir d'appui pour les documents, une façade (**7**) et un dos (**8**) s'élevant à l'opposé l'un de l'autre à partir du fond et des moyens d'assemblage (**12**) complémentaires aux moyens d'assemblage (**11)** des côtés gauche et droit pour coopérer entre eux,
**caractérisé en ce qu'**il comporte en tant que côté gauche et côté droit, une plaque latérale gauche (**3, 3'**) et une plaque latérale droite (**4, 4'**), équipées chacune des moyens d'assemblage (**11**) placés de manière symétrique d'une plaque à l'autre, et destinés à coopérer avec les moyens d'assemblage complémentaires (**12**) portés par des corps (**5**) présentant au moins un premier et un deuxième formats correspondant chacun à un format différent pour les documents à présenter, les plaques latérales gauche et droite fermant latéralement le logement (**9**) adapté au format des documents à présenter.

6. Support selon la revendication 5, **caractérisé en ce que** les moyens d'assemblage complémentaires (**12**) sont réalisés sur des corps (**5**) présentant des formats différents, sur une zone limitée sensiblement identique pour les divers corps (**5**) de manière à pouvoir coopérer avec les moyens d'assemblage (**11**) portés par les plaques latérales (**3', 4'**).

7. Support selon la revendication 5 ou 6, **caractérisé en ce que** chaque plaque latérale (**3', 4'**) comporte une série de moyens d'assemblage (**11**) aménagés les uns derrière les autres, de manière à recevoir une série de corps (**5**) délimitant ainsi entre deux plaques latérales consécutives, une suite de logements en enfilade.

8. Support selon la revendication 7, **caractérisé en ce que** chaque plaque latérale (**3', 4'**) comporte une série de moyens d'assemblage (**11**) aménagés les uns derrière les autres en forme de gradins.

9. Support selon l'une des revendications 5 à 8, **caractérisé en ce qu'**au moins l'une des plaques latérales (**3, 3', 4, 4'**) est équipée, sur chacune de ses faces, de moyens d'assemblage (**11**), de manière à constituer une plaque intermédiaire de liaison entre deux corps, en vue de permettre la réalisation de logements de réception sous forme d'une rangée.

10. Support selon l'une des revendications 5 à 9, **caractérisé en ce que** les plaques latérales (**3, 3', 4, 4'**) sont munies de moyens d'assemblage (**11**) destinés à coopérer avec les moyens d'assemblage (**12**) des corps, constituant ensemble des moyens d'assemblage du type à encliquetage.

11. Support selon la revendication 5, **caractérisé en ce que** le corps (**5**) comporte une façade (**7**) réalisée sous la forme d'une pince susceptible d'appliquer une tension sur les documents insérés dans le logement de réception.

12. Support selon la revendication 11, **caractérisé en ce que** la pince est rapportée sur le corps à l'aide de moyens de montage du type à encliquetage.

13. Support selon l'une des revendications 5 à 10, **caractérisé en ce que** chaque plaque latérale (**3, 3', 4, 4'**) délimite un socle de support sur un plan de pose.

14. Support selon l'une des revendications 5 à 10, **caractérisé en ce que** le corps (**5**) est pourvu de moyens (**25**) d'accrochage à un mur.

## Claims

1. A method for making a stand (1) for presenting documents or the like (2), each stand including a left side and right side between which a central body (5) is mounted in order to delimit a housing (9) open on the top for receiving the documents, the central body (5) having at least one bottom (6) to be used as support for the documents, a front face (7) and a back face (8) rising up opposite each other from the bottom, and assembly means (12) complementary to assembly means (11) fitting out the left and right sides, **characterized in that** it consists of:
- making as a left side, a left side plate (3, 3') and as right side, a right side plate (4, 4'), each fitted out with the assembly means (11) placed symmetrically from one plate to the other,
- making bodies (5) having at least first and second formats each corresponding to a different format for the documents to be presented, each body (5) including complementary assembly means (12) capable of cooperating with the assembly means (11) of the left and right side plates,
- selecting, according to the format of the documents to be presented, at least one body (5), the format of which corresponds to that of the documents to be presented,
- and providing the mounting on said selected body, of a left side plate (3) and of a right side plate (4), by cooperation of the assembly means (11) with the complementary assembly means (12) in order to laterally close the housing (9) adapted to the format of the documents to be presented.

2. The method according to claim 1, **characterized in that** it consists of making a series of identical left side plates (3, 3') and a series of identical right side plates (4, 4') so as to form by means of the body of the first and second formats, a range of different format stands.

3. The method according to claims 1 and 2, **characterized in that** it consists of:
- making on the left (3') and right (4') side plates, a series of assembly means (11) arranged behind each other so as to receive a series of bodies with a same format,
- and selecting a series of bodies with a same format in order to provide their mounting between a left side plate (3') and a right side plate (4'), in order to form a series of housings in a row.

4. The method according to any of claims 1 to 3, **characterized in that** it consists of fitting out at least one of the side plates (3, 3', 4, 4'), on each of its faces, with assembly means (11), so as to form an intermediate connection plate between both bodies, in order to form a row of housings for receiving the documents.

5. A stand for presenting documents or the like including at least:
- a left side and a right side each fitted out with assembly means (11),
- and a central body (5) mounted between the left side and the right side to delimit a housing (9) open on the top for receiving the document, the central body (5) having at least one bottom (6) to be used as support for the documents, a front face (7) and a back (8) rising up opposite each other from the bottom, and assembly means (12) complementary to the assembly means (11) of the left and right sides for cooperating with each other,
**characterized in that** it includes as a left side and right side, a left side plate (3, 3') and a right side plate (4, 4'), each fitted out with assembly means (11) placed symmetrically from one plate to the other, and for cooperating with the complementary assembly means (12) borne by bodies (5) having at least first and second formats each corresponding to a different format for the documents to be presented, the left and right side plates laterally closing the housing (9) adapted to the format of the documents to be presented.

6. The stand according to claim 5, **characterized in that** the complementary assembly means (12) are made on bodies (5) having different formats, on a substantially identical limited area for the different bodies (5) so as to be able to cooperate with the assembly means (11) borne by the side plates (3', 4').

7. The stand according to claim 5 or 6, **characterized in that** each side plate (3', 4') includes a series of assembly means (11) arranged behind each other, so as to receive a series of bodies (5) thereby delimiting between two consecutive side plates, a sequence of housings in a row.

8. The stand according to claim 7, **characterized in that** each side plate (3', 4') includes a series of assembly means (11) arranged behind each other as steps.

9. The stand according to any of claims 5 to 8, **characterized in that** at least one of the side plates (3, 3', 4, 4') is fitted out, on each of its faces, with assembly means (11) so as to form an intermediate connection plate between both bodies, to allow reception housings to be made in a row.

10. The stand according to any of claims 5 to 9, **characterized in that** the side plates (3, 3', 4, 4') are provided with assembly means (11) intended for cooperating with the assembly means (12) of the bodies, forming together the snap-in type assembly means.

11. The stand according to claim 5, **characterized in that** the body (5) includes a front face (7) made as a clip capable of applying tension on documents inserted into the reception housing.

12. The stand according to claims 11, **characterized in that** the clip is added onto the body by snap-in type mounting means.

13. The stand according to any of claims 5 to 10, **characterized in that** each side plate (3, 3', 4, 4') delimits a supporting base on a planar supporting surface.

14. The stand according to any of claims 5 to 10, **characterized in that** the body (5) is provided with means (25) for hanging it up on a wall.

## Patentansprüche

1. Verfahren zum Ausführen eines Trägers (1) zur Präsentation von Dokumenten oder ähnlichem (2), wobei jeder Träger eine linke und eine rechte Seite umfaßt, zwischen denen ein zentraler Körper (5) angebracht ist, um einen Sitz (9) zu begrenzen, der von oben offen ist, zur Aufnahme von Dokumenten, wobei der zentrale Körper (5) wenigstens einen Boden (6) aufweist, der dazu vorgesehen ist, als Auflage für die Dokumente zu dienen, eine Fassade (7) und einen Rücken (8), welcher sich gegenüberstehend vom Boden aus erhebt, und Montagemittel (12), die komplementär zu den Montagemitteln (11) sind, welche die linken und rechten Seiten ausrüsten, **dadurch gekennzeichnet, daß** es darin besteht:
- als linke Seite eine linke Seitenplatte (3, 3') und als rechte Seite eine rechte Seitenplatte (4, 4') herzustellen, von denen jede mit Montagemitteln (11) ausgerüstet ist, welche symmetrisch beiderseits einer Platte angeordnet sind,
- Körper (5) herzustellen, die wenigstens ein erstes und ein zweites Format aufweisen, die jeweils einem unterschiedlichen Format für die zu präsentierenden Dokumente entsprechen, wobei jeder Körper (5) komplementäre Montagemittel (12) umfaßt, die geeignet sind, mit den Montagemitteln (11) der linken und rechten Seitenplatten zusammenzuwirken,
- in Abhängigkeit des Formats der auszustellenden Dokumente wenigstens einen Körper (5) zu wählen, dessen Format jenem der zu präsentierenden Dokumente entspricht,
- und die Montage auf dem gewählten Körper von einer linken Seitenplatte (3) und einer rechten Seitenplatte (4) durch Zusammenwirken der Montagemittel (11) mit den komplementären Montagemitteln (12) sicherzustellen, um seitlich den Sitz (9) zu schließen, der dem Format der zu präsentierenden Dokumente angepaßt ist.

2. Verfahren nach Anspruch 1, **dadurch gekennzeichnet, daß** es darin besteht, eine Reihe von linken Seitenplatten (3, 3'), die identisch sind, und eine Reihe von rechten Seitenplatten (4, 4'), die identisch sind, derart herzustellen, daß mit Hilfe von Körpern der ersten und zweiten Formate ein Bereich von Trägern unterschiedlicher Formate gebildet wird.

3. Verfahren nach einem der Ansprüche 1 und 2, **dadurch gekennzeichnet, daß** es darin besteht:
- auf den linken (3') und rechten (4') Seitenplatten eine Reihe von Montagemitteln (11) bereitzustellen, die hintereinander derart angebracht sind, daß eine Reihe von Körpern eines gleichen Formats aufgenommen wird, und
- eine Reihe von Körpern eines gleichen Formats im Hinblick darauf zu wählen, deren Montage zwischen einer linken Seitenplatte (3') und einer rechten Seitenplatte (4') im Hinblick darauf sicherzustellen, eine Folge von aufgereihten Sitzen zu bilden.

4. Verfahren nach einem der Ansprüche 1 bis 3, **dadurch gekennzeichnet, daß** es darin besteht, wenigstens eine der Seitenplatten (3, 3', 4, 4') auf jeder der Seiten mit Montagemitteln (11) derart auszurüsten, daß eine Zwischenverbindungsplatte zwischen beiden Körpern im Hinblick darauf gebildet wird, einen Bereich von Sitzen zur Aufnahme der Dokumente zu bilden.

5. Träger zur Präsentation von Dokumenten oder ähnlichem, umfassend:
- wenigstens eine linke Seite und eine rechte Seite, die jede mit Montagemitteln (11) ausgerüstet ist, und
- einen zentralen Körper (5), der zwischen der linken Seite angebracht ist, um einen von oben offenen Sitz (9) zur Aufnahme der Dokumente zu begrenzen, wobei der zentrale Körper (5) wenigstens einen Boden (6) aufweist, der dazu vorgesehen ist, als Auflage für die Dokumente zu dienen, eine Fassade (7) und einen Rücken (8), die sich gegenüberstehend aus dem Boden erheben, und Montagemittel (12), die komplementär zu den Montagemitteln (11) der linken und rechten Seiten sind, um untereinander zusammenzuwirken,
**dadurch gekennzeichnet, daß** er als linke und rechte Seite eine linke Seitenplatte (3, 3') und eine rechte Seitenplatte (4, 4') umfaßt, die jede mit Montagemitteln (11) ausgerüstet sind, die symmetrisch beiderseits einer Platte angeordnet sind und dazu vorgesehen sind, mit den komplementären Montagemitteln (12) zusammenzuwirken, die durch Körper (5) getragen werden, welche wenigstens ein erstes und ein zweites Format aufweisen, welche jedes einem unterschiedlichen Format für die auszustellenden Dokumente entsprechen, wobei die linken und rechten Seitenplatten seitlich den Sitz (9) schließen, der dem Format der auszustellenden Dokumente angepaßt ist.

6. Träger nach Anspruch 5, **dadurch gekennzeichnet, daß** dle komplementären Montagemittel (12) auf Körpern (5) ausgeführt sind, welche unterschiedliche Formate aufweisen auf einer begrenzten Zone, die im Wesentlichen identisch für die verschiedenen Körper (5) derart ist, daß sie mit den Montagemitteln (11) zusammenwirken können, welche durch die Seitenplatten (3', 4') getragen sind.

7. Träger nach Anspruch 5 oder 6, **dadurch gekennzeichnet, daß** jede Seitenplatte (3', 4') eine Reihe von Montagemitteln (11) umfaßt, welche hintereinander derart angeordnet sind, daß eine Reihe von Körpern (5) angebracht wird, die so zwischen zwei aufeinanderfolgenden Seitenplatten eine Folge aneinandergereihter Sitze bilden.

8. Träger nach Anspruch 7, **dadurch gekennzeichnet, daß** jede Seitenplatte (3'. 4') eine Reihe von Montagemitteln (11) umfaßt, die hintereinander in Form von Rängen angebracht sind.

9. Träger nach einem der Ansprüche 5 bis 8, **dadurch gekennzeichnet, daß** wenigstens eine der Seitenplatten (3, 3', 4, 4') auf jeder ihrer Seiten mit Montagemitteln (11) derart ausgerüstet ist, daß eine Zwischenverbindungsplatte zwischen beiden Körpern im Hinblick darauf gebildet wird, die Ausführung von Sitzen zur Aufnahme in Form einer Reihe zu erlauben.

10. Träger nach einem der Ansprüche 5 bis 9, **dadurch gekennzeichnet**, das die Seitenplatten (3, 3', 4, 4') mit Montagemitteln (11) ausgerüstet sind, die dazu vorgesehen sind, mit den Mantagemitteln (12) der Körper zusammenzuwirken, welche zusammen Montagemittel vom Klicktyp bilden.

11. Träger nach Anspruch 5, **dadurch gekennzeichnet, daß** der Körper (5) eine Fassade (7) umfaßt, welche in Form einer Klemme ausgeführt ist, die geeignet ist, einen Druck auf die in den Sitz zur Aufnahme eingesetzten Dokumente auszuüben.

12. Träger nach Anspruch 11, **dadurch gekennzeichnet, daß** die Klemme auf dem Körper mit Hilfe von Montagemitteln vom Klicktyp getragen ist.

13. Träger nach einem der Ansprüche 5 bis 10, **dadurch gekennzeichnet, daß** die Seitenplatte (3, 3', 4, 4') einen Trägersockel auf einer Auslage begrenzt.

14. Träger nach einem der Ansprüche 5 bis 10, **dadurch gekennzeichnet, daß** der Körper (5) mit Mitteln (25) zum Aufhängen an einer Wand versehen ist.
